# EUROPÄISCHE PATENTSCHRIFT

(11) **EP 0 501 996 B1**
(45) Veröffentlichungstag und Bekanntmachung des Hinweises auf die Patenterteilung: **16.02.1994**
(21) Anmeldenummer: 90916716.5
(22) Anmeldetag: 14.11.1990
(51) Int. Cl.: A47L 15/00, A47L 15/24

(54) **VERFAHREN ZUR KONTINUIERLICHEN MASCHINELLEN REINIGUNG VON GEBRAUCHSGESCHIRR**
PROCESS FOR THE CONTINUOUS MACHINE-CLEANING OF UTILITY CROCKERY
PROCEDE POUR LE LAVAGE CONTINU EN MACHINE DE LA VAISSELLE D'USAGE COURANT

(30) Priorität: 23.11.1989 DE 3938755
(43) Veröffentlichungstag der Anmeldung: 09.09.1992
(73) Patentinhaber: Henkel Kommanditgesellschaft auf Aktien, 40191 Düsseldorf (DE)
(72) Erfinder: SAALMANN, Günther, D-5820 Gevelsberg (DE); SELBERTINGER, Josef, D-8217 Staudach (DE); SCHUSTER, Thomas, D-4000 Düsseldorf 12 (DE); SCHAAB, Udo, D-4052 Korschenbroich (DE); RINGS, Friedel, D-4019 Monehim (DE)
(86) Internationale Anmeldenummer: EP9001945
(87) Internationale Veröffentlichungsnummer: WO9107904

(56) Entgegenhaltungen:
- WO-A-83/01187
- US-A- 4 561 904

## Beschreibung

Die Erfindung richtet sich auf ein Verfahren zur kontinuierlichen maschinellen Reinigung von Gebrauchsgeschirr in einer gewerblichen Geschirrspülmaschine mit Wasch- und anschließender Nachspülzone, bei welchem das verschmutzte Geschirr nacheinander in mindestens drei, aus separaten Tanks gespeisten Waschzonen mittels Umwälzpumpen und Sprühvorrichtung mit Waschflotte besprüht wird, die durch Überlauf kaskadenartig vorzugsweise vom letzten bis zum ersten Tank geführt wird, und wobei die Reinigerkonzentration in der Waschflotte in den einzelnen Tanks zunächst separat durch Vordosierung eingestellt und nach Beginn des Reinigungsverfahrens durch Nachdosierung von Reiniger und durch Zulauf von Frischwasser in den letzten Tank aufrechterhalten wird und bei welchem in größeren zeitlichen Abständen gegebenenfalls eine sogenannte Grundreinigung mit deutlich erhöhter Reinigerkonzentration in der Waschflotte durchgeführt wird.

Ein derartiges Verfahren ist bekannter Stand der Technik und wird vielfach beim Spülen in gewerblichen Geschirrspülmaschinen angewandt. Bei diesem Verfahren ist üblicherweise die Konzentration an Reiniger in den einzelnen Waschtanks annähernd gleich und wird z. B. einmal im Monat die sogenannte Grundreinigung mit erhöhter Konzentration an Reiniger in der Waschflotte durchgeführt. Trotz dieser monatlichen Grundreinigung ist aber oft festzustellen, daß sich bereits nach wenigen Tagen erste Anzeichen von sogenannten kumulierten Stärkebelägen auf dem Spülgut bilden.

In der DE-OS 37 07 366 wurde daher für ein derartiges Verfahren vorgeschlagen, ein zusatzliches Sprühsystem zu installieren und mit diesem in einer Waschzone hochkonzentrierten Reinigernebel mit einer Konzentration von 100 bis 1000 g Reiniger pro Liter Wasser auf das Spülgut aufzusprühen. Zwar wird bei dieser Verfahrensweise die Reinigungsleistung des Spülverfahrens verbessert, dennoch haften auch diesem Verfahren Nachteile an. So muß zum einen ein zusätzliches Sprühsystem vorgesehen werden, das die Anlagen, d. h. gewerbliche Geschirrspülmaschinen, kompliziert und verteuert. Zum anderen stellt die in einer derartig hohen Konzentration versprühte bzw. vernebelte Reinigerlösung aufgrund ihrer hohen Alkalität ein großes Gefährdungspotential für das Bedienungspersonal dar, nicht zuletzt wegen der Schwebefähigkeit des feinen Sprühnebels. Es ist nicht auszuschließen, daß z. B. bei Störungen an der Maschine das Bedienungspersonal in Hautkontakt mit der hochalkalischen Reinigerlösung kommt oder sogar ein Spritzer der Reinigerlösung dem Bedienungspersonal ins Auge gelangt und damit das Augenlicht gefährdet. Ferner müssen bei Verwendung einer derartig alkalischen Reinigerlösung auch besondere und zusätzliche Maßnahmen zum Schutz der Anlagen gegen Korrosion getroffen werden.

Ein bis auf die in großeren zeitlichen Abständen durchgeführte Grundreinigung mit deutlich erhöhter Reinigerkonzentration bekanntes Verfahren der eingangs genannten Art ist aus der USA-4,561,904 bekannt.

Aufgabe der Erfindung ist die Schaffung einer Lösung, die es ermöglicht, unter Verzicht auf extrem hochkonzentrierte Reinigerlösungen die Reinigungsleistung gattungsgemäßer Verfahren ohne Erhöhung des Gesamtreinigerverbrauchs zu erhöhen.

Bei einem Verfahren der eingangs bezeichneten Art wird diese Aufgabe gemäß der Erfindung dadurch gelöst, daß vom letzten Tank eine Hauptteilstrommenge an Waschflotte abgezweigt und direkt dem drittletzten und/oder einem Tank weiter vorne zugeführt wird, die mehr als 50 %, vorzugsweise mehr als 75 %, der dem letzten Tank zulaufenden Frischwassermenge beträgt, daß die restliche Waschflotte als Nebenteilstrommenge die Tanks, zumindest vom mittleren und/oder vorletzten Tank an kaskadenartig, durchläuft und daß in dem mindestens einen mittleren und/oder vorletzten Tank eine bis maximal um den Faktor des Aufteilungsverhältnisses von Frischwassermenge zu Nebenteilstrommenge erhöhte Reinigerkonzentration in der Waschflotte eingestellt wird, wobei die Nachdosierung nur in diesen Tank erfolgt.

Mit diesem Verfahren läßt sich in einer Waschzone einer gewerblichen Geschirrspülmaschine - bei einer Drei-Tank-Maschine im mittleren Tank - eine gegenüber den üblichen Verfahren deutlich erhöhte Reinigerkonzentration in der Waschflotte einstellen, ohne daß dadurch der Gesamtreinigerverbrauch gegenüber üblichen Verfahren erhöht wird. Dabei wird allerdings darauf verzichtet, mit extrem hohen Reinigerkonzentrationen zu spülen, wie sie beispielsweise der DE-OS 37 07 366 zu entnehmen sind. Vielmehr liegt die Obergrenze der eingestellten Konzentration im Konzentrationsbereich üblicher Grundreinigungszyklen. Mit der erfindungsgemäßen Verfahrensweise läßt sich trotz der im mittleren Tank erhöhten Konzentration gegenüber üblichen Waschverfahren Reiniger einsparen. Die Einsparung an Reiniger beruht darauf, daß nur noch in den mittleren Tank nachdosiert wird und hier nur in die Nebenteilstrommenge Reiniger in der gewünschten Konzentration einzudosieren ist. In die Hauptteilstrommenge wird kein Reiniger nachdosiert. Hier erfolgt die Dosierung allein über die Verschleppung an Reiniger bzw. Waschflotte durch das Geschirr, durch welches anhaftende Reinigerflotte von einem Tank zum nächsten transportiert wird. Trotz der Einsparung an Reiniger wird aufgrund der erhöhten Konzentration in einem Tank dennoch eine gegenüber üblichen Verfahren deutlich bessere Reinigungsleistung erzielt. Durch den Verzicht auf die extrem hohen Konzentrationen ist eine besondere Gefährdung des Bedienungspersonals, die über den üblichen Rahmen hinausginge, ausgeschlossen. Ebenso sind besondere Korrosionsschutzmaßnahmen an der Geschirrspülmaschine nicht notwendig. Insbesondere entstehen keine feinen, schwebefähigen Sprühnebel.

Zur Erzielung einer weiter verbesserten Reinigungsleistung und um gezielt etwa dennoch auftretende kumulierte Stärkebeläge ablösen zu können, kann der während einer Zeitperiode eingesparte Reiniger für eine an diese Zeitperiode anschließende Grundreinigung mit erhöhter Konzentration an Reiniger verwendet werden. Hierzu sieht die Erfindung vor, daß eine Zeitlang eine Reinigerkonzentration unterhalb des Aufteilungsverhältnisses eingestellt und dann die bis dahin eingesparte Reinigermenge in einem Waschzyklus mit deutlich erhöhter Reinigerkonzentration zudosiert wird.

Als besonders zweckmäßig hat es sich erwiesen, daß das Aufteilungsverhältnis vorzugsweise auf Werte zwischen 1 und 20, vorzugsweise zwischen 3 und 10 eingestellt wird, wie dies die Erfindung weiterhin vorsieht.

Eine besonders günstige Zuführung des benötigten Frischwassers ergibt sich dadurch, daß die dem letzten Tank zulaufende Frischwassermenge der Nachspülzone entstammt.

Um zu verhindern, daß der letzte, vor der Nachspülzone angeordnete, Tank leerläuft, sieht die Erfindung in weiterer Ausgestaltung vor, daß dem letzten Tank bei Ansprechen einer Niveausonde über einen weiteren, vorzugsweise Fächerstrahldüsen aufweisenden Frischwasserzulauf Frischwasser zugeführt wird.

Da durch Verschleppung in dem letzten Tank vor der Nachspülzone gegebenenfalls auch eine Konzentration auftreten kann, die über der gewünschten Konzentration liegt, ist es gemäß weiterer Erfindung zweckmäßig, in dem letzten Tank die Leitfähigkeit zu messen und bei Überschreiten der festgelegten Reinigerkonzentration den weiteren Frischwasserzulauf zu öffnen.

Um die Hauptteilstrommenge günstig abzweigen und für die Steuerung des gesamten Verfahrens nutzen zu können, weist die Erfindung die vorteilhafte weitere Ausgestaltung auf, daß die Hauptteilstrommenge am Steigrohr auf der Druckseite der Umwälzpumpe des letzten Tanks abgezweigt wird und die Nebenteilstrommenge kaskadenartig vom letzten Tank ausgehend die Tanks durchläuft.

Eine andere Ausgestaltung der Erfindung sieht vor, daß die Nebenteilstrommenge am Steigrohr auf der Druckseite der Umwälzpumpe des letzten Tanks abgezweigt und dem mittleren und/oder vorletzten Tank zugeführt wird und die Hauptteilstrommenge mittels einer Umgehungsleitung vom letzten Tank zum drittletzten und/oder einem Tank weiter vorne geführt wird.

Schließlich zeichnet sich das erfindungsgemäße Verfahren noch dadurch aus, daß das Aufteilungsverhältnis durch die Einstellung der Hauptteilstrommenge geregelt wird und als Stellgrößen das als Betriebszeit des Dosiergerätes zur Pausenzeit des Dosiergerätes definierte Taktverhältnis des Dosiergerätes im mittleren und/oder im vorletzten Tank und/oder die Häufigkeit des Ansprechens des weiteren Frischwasserzulaufes dienen. Hierdurch läßt sich das Aufstellungsverhältnis automatisch einstellen und regeln und das Verfahren mit einer gleichbleibenden Konzentration durchführen.

Die Erfindung ist nachstehend anhand der Zeichnung beispielsweise näher erläutert. Diese zeigt in
- Figur 1: eine Vorrichtung zur Durchführung des Verfahrens,
- Figur 2: eine alternative Ausführungsform der Vorrichtung und in
- Figur 3: eine weitere Ausführungsform einer Vorrichtung zur Durchführung des Verfahrens.

In der Figur 1 ist schematisch eine insgesamt mit 1 bezeichnete gewerbliche Geschirrspülmaschine dargestellt. Auf diese Geschirrspülmaschine wird das Geschirr auf den Geschirreinlauf 2 aufgegeben und durchläuft das Geschirr im Betrieb die Geschirrspülmaschine 1 in Richtung des Pfeiles 3. Die Geschirrspülmaschine weist Waschzonen 4, 5 und 6 auf, wovon die Waschzone 4 auch als Pumpenabräumzone bezeichnet wird. An die Waschzone 6 schließt sich die Nachspül- oder Klarspülzone 7 an. Zu jeder der Waschzonen 4, 5 und 6 gehört ein Tank 8, 9 oder 10, aus welchen die in dem jeweiligen Tank befindliche Waschflotte mittels Umwälzpumpen 11, 12, 13 jeweils Sprühvorrichtungen 14, 15 und 16 zugeführt wird. Da das Geschirr in Pfeilrichtung die Geschirrspülmaschine 1 durchläuft, ist im folgenden sowie in dem gesamten Anmeldungstext der Tank 8 auch als erster oder drittletzter Tank, der Tank 9 als mittlerer oder vorletzter Tank und der Tank 10 als letzter Tank bezeichnet. Mittels der Sprühvorrichtungen 14, 15 und 16 wird auf das Geschirr während seines Durchlaufes durch die Geschirrspülmaschine 1 die Waschflotte von unten und oben auf das Geschirr gesprüht. In der Nachspül- oder Klarspülzone 7 wird das Geschirr mittels einer Sprühvorrichtung 17 mit Frischwasser besprüht. Die hier versprühte Frischwassermenge stellt die der Geschirrspülmaschine 1 zulaufende Frischwassermenge dar und gelangt in den Tank 10. Vom Tank 10 aus besteht ein kaskadenartiger Überlauf 18 zum Tank 9 und von da aus ein kaskadenartiger Überlauf 19 zum Tank 8. Vorzugsweise jeder der Tanks 8, 9 und 10 weist einen nicht dargestellten Anschluß für die Einleitung von Reiniger auf, wobei die Tanks 9 und 10 zusätzlich je eine Leitfähigkeitsmeßeinrichtung aufweisen, welche ebenfalls nicht näher dargestellt sind. Diese nicht dargestellten Bauteile sind aber bereits von üblichen Geschirrspülmaschinen bekannt. Schließlich weist der letzte Tank 10 noch eine Niveauelektrode oder -sonde 20 auf. Des weiteren ist in der letzten Waschzone 16 eine weitere Frischwasserzuführung 21 mit Fächerstrahldüsen vorgesehen. Diese Frischwasserzufuhr kann aber auch im Bereich der Nachspülzone 7 angeordnet sein.

Das für das erfindungsgemäße Verfahren wesentliche der Geschirrspülmaschine 1 besteht nun darin, daß eine Umgehungsleitung 22 vorgesehen ist, die einen Durchfluß der Waschflotte in Pfeilrichtung 23 vom letzten Tank 10 unter Umgehung des vorletzten oder mittleren Tankes 9 zum ersten Tank 8 ermöglicht. Es kann vorgesehen sein, in dieser Umgehungsleitung 22 eine Pumpe oder Drosseln oder ähnliche Einrichtungen vorzusehen, mit der die durch diese Leitung zu führende Menge an Waschflotte eingestellt und geregelt wird. Vorzugsweise wird aber auf diese Einrichtungen im Bereich der Umgehungsleitung 22 verzichtet und statt dessen, wie dargestellt, der Einlauf der Umgehungsleitung 22 mit einer Abzweigung vom druckseitigen Steigrohr 24 der Umwälzpumpe 13 des letzten Tankes 10 mittels einer Rohrleitungs- oder Schlauchverbindung 25 verbunden. Zur Regelung der der Umgehungsleitung 22 zuzuführenden Hauptteilstrommenge ist im Bereich der Mündung des Schlauches oder Rohres 25 am Steigrohr 24 ein geeignetes, verstellbares Drosselelement, wie eine Blende oder ein Schieber, welcher gegebenenfalls auch automatisch verstellbar ist, angeordnet.

Grundsätzlich läuft das in der vorstehenden Geschirrspülmaschine durchzuführende Verfahren ähnlich ab, wie bei üblichen Geschirrspülmaschinen. Das Geschirr durchläuft in Pfeilrichtung 3 von vorne nach hinten die Geschirrspülmaschine 1 und das Wasser, welches in der Hauptsache mittels der Sprühvorrichtung 17 in der Nachspülzone 7 aufgegeben wird, durchläuft die Maschine in Gegenrichtung. Dabei gelangt zunächst die gesamte zugeführte Frischwassermenge in den letzten Tank 10. Hier wird diese in eine Hauptteilstrommenge und eine Nebenteilstrommenge aufgeteilt. Die Nebenteilstrommenge durchläuft über die Überläufe 18 und 19 kaskadenartig die einzelnen Tanks der Spülmaschine 1, wohingegen die Hauptteilstrommenge in der letzten Waschzone 6 bzw. dem letzten Tank 10 abgezweigt und unter Umgehung des mittleren Tankes 9 dem ersten Tank 8 zugeführt wird. Hierdurch wird es möglich, im mittleren Tank 9 mit einer höheren Konzentration als üblich zu fahren, ohne daß im Vergleich zur üblichen Fahrweise ein erhöhter Mehrverbrauch an Reiniger eintritt, da nur entsprechend der zufließenden Nebenteilstrommenge Reiniger nachdosiert zu werden braucht. Bei dem erfindungsgemäßen Verfahren wird zur Nachdosierung nur noch in den mittleren Tank 9 dosiert, wohingegen sich die Konzentration in den übrigen Tanks durch Verschleppung von Waschflotte aus dem Tank 9 bzw. der Waschzone 5 in die Waschzone 6 und durch die Umgehungsleitung 22 bzw. den kaskadenartigen Überlauf 19 in der Waschzone 4 einstellt.

Mit Hilfe der nicht dargestellten Leitfähigkeitsmessungen im mittleren und letzten Tank sowie der damit verbundenen Dosiereinrichtungen ist es möglich, die gewünschten Reinigerkonzentrationen in den einzelnen Tanks zu regeln und konstant zu halten. Da im mittleren Tank 9 mit einer erhöhten Reinigerkonzentration gefahren werden soll, ist in der letzten Waschzone 6 die weitere Sprühvorrichtung 21 zur Zuführung von Frischwasser vorgesehen, um hier bei einer durch die nicht dargestellte Leitfähigkeitsmessung festgestellten erhöhten Konzentration durch Zuführung von Frischwasser eine Konzentrationsabsenkung erreichen zu können. Ebenso dient diese weitere Frischwasserzuführung 21 dazu, Frischwasser zuzuführen, wenn die Niveausonde 10 einen abgesenkten Flüssigkeitsstand anzeigt. Dies kann dann geschehen, wenn aufgrund einer Regelungsungenauigkeit durch die Umgehungsleitung 22 mehr Wasser bzw. Flüssigkeit aus dem Tank 10 abgezogen wird, als durch die Frischwasserzuführung 17 zugeführt wird.

Nachstehend soll anhand eines Rechenbeispiels dargelegt werden, daß aufgrund der Umleitung der Hauptteilstrommenge Reiniger einzusparen ist. Hierbei wird davon ausgegangen, daß der Tank 8 ein Fassungsvermögen von 100 Litern, der Tank 9 ein Fassungsvermögen von 150 Litern und der Tank 10 ebenfalls ein Fassungsvermögen von 150 Litern hat. Des weiteren soll die Nachspül- bzw. Klarspülwassermenge (Frischwasserzulauf) über die Spülvorrichtung 17 400 Liter/Stunde betragen. Während bei einem üblichen Verfahren eine Konzentration von 3 g Reiniger/l Waschflotte eingestellt wird, soll bei dem erfindungsgemäßen Verfahren beispielsweise eine Konzentration von 2 g Reiniger/l Waschflotte in den Tanks 8 und 10 und eine auf 6 g Reiniger/l Waschflotte erhöhte Konzentration im mittleren Tank 9 eingestellt werden.

Vor Beginn des eigentlichen Spülganges werden zunächst die Tanks in der sogenannten Vordosierung gefüllt. Hierbei läuft Frischwasser über die Sprühvorrichtung 17 zu und wird in den Tank 10 Reiniger eindosiert. Hierbei kontrolliert die nicht dargestellte Leitfähigkeitsmessung die gewünschte Konzentration. Die Umgehungsleitung 22 ist dabei geschlossen, so daß die gesamte zugeführte Wassermenge kaskadenartig vom Tank 10 in den Tank 9 und dann in den Tank 8 - welcher mit einem nicht dargestellten Ablauf versehen ist - gelangt. Bei der üblichen Dosierung mit 3 g/l und den vorstehend angenommene Tankgrößen ergibt sich dann für die Vordosierung ein Reinigerverbrauch von 1200 g.

Ähnlich erfolgt die Vordosierung bei dem erfindungsgemäßen Verfahren, nur daß hier zunächst nur eine Konzentration von 2 g/l eingestellt wird. Nachdem die drei Tanks mit dieser Konzentration gefüllt sind, wird der weitere Frischwasserzulauf zunächst abgestellt. Es wird die Umwälzpumpe 12 im mittleren Tank 9 angestellt und dann so lange Reiniger zudosiert, bis eine von der Leitfähigkeitsmessung festgestellte Konzentration von 6 g/l in diesem Tank besteht. Hier ergibt sich dann ein Verbrauch von 1400 g Reiniger für die Vordosierung. Anschließend läuft dann das eigentliche Geschirrspülverfahren ab, bei welchem 400 l/Stunde an Frischwasser zugeführt werden sollen. Beim erfindungsgemäßen Verfahren sollen die Flüssigkeitsströme nun beispielsweise derart aufgeteilt werden, daß 300 l/Stunde durch die Umgehungsleitung 22 und 100 l/Stunde über den Kaskadenweg die Maschine durchlaufen. Für die während des Geschirrspülprozesses erfolgende Nachdosierung bedeutet das, daß bei dem üblichen Verfahren zur Einstellung einer Konzentration von 3 g/l 1200 g Reinger/Stunde zugegeben werden müssen. Bei dem erfindungsgemäßen Verfahren müssen nur noch 400 bis 600 g/Stunde nachdosiert werden, um die in den mittleren Tank zufließende Nebenteilstrommenge von 100 l/Stunde auf die gewünschte erhöhte Reinigerkonzentration von 6 g/l zu bringen. Um die restliche zulaufende Frischwassermenge von 300 l/h - Differenz von 400 l/h zu 100 l/h - auf die gewünschte Konzentration an Reiniger von 2 g/l einzustellen, reicht dann die durch das Geschirr erfolgte Verschleppung von Waschflotte von dem vorletzten bzw. mittleren Tank in den letzten Tank, die dort über die Sprühvorrichtung 16 vom Geschirr abgespült wird.

Damit ergibt sich für eine Betriebszeit von beispielsweise drei Betriebsstunden pro Tag für das übliche Geschirrspülreinigungsverfahren ein Reinigerverbrauch von 1200 g für die Vordosierung und von 3600 g (3 mal 1200 g) für die Nachdosierung und somit von insgesamt 4800 g. Demgegenüber beträgt der Reinigerverbrauch bei dem erfindungsgemäßen Verfahren 1400 g für die Vordosierung und 1800 g (3 mal 600 g) für die Nachdosierung, also insgesamt 3200 g. Es ergibt sich eine rechnerische Einsparung von 1600 g Reiniger/Tag. Diese Einsparung eröffnet nun die Möglichkeit, entweder wirklich Reiniger einzusparen oder die Konzentration in dem mittleren Tank weiter zu erhöhen, bis die Erhöhung genau der eingesparten Reinigermenge, d. h. dem Faktor des Aufteilungsverhältnisses von Klarspül- bzw. Nachspülwassermenge zur Nebenteilstrommenge entspricht oder aber die eingesparte Menge in einem einzigen späteren Spülvorgang als sogenannte Grundreinigung zu verbrauchen.

Zusammengefäßt läßt sich das erfindungsgemäße Verfahren also wie folgt darstellen:

Nach erfolgter Vordosierung wird nur noch in einen Tank nachdosiert und hier eine erhöhte Konzentration eingestellt. Diesem Tank fließt nicht die gesamte, der zufließenden Frischwassermenge entsprechende Waschflottenmenge zu, sondern nur eine Nebenteilstrommenge. Die Hauptteilstrommenge wird mittels einer Umgehungsleitung um diesen Tank herumgeführt.

Für die Regelung des erfindungsgemäßen Verfahrens ist es besonders zweckmäßig, wenn die Hauptteilstrommenge auf der Druckseite der Umwälzpumpe 13 am Steigrohr 24 des letzten Tanks 10 abgezweigt wird. Der Hauptteilstrom wird durch geeignete Drosselelemente, wie Blenden, Schieber, Ventile, etc., so eingestellt, daß die Summe aus Hauptteilstrommenge und Nebenteilstrommenge in etwa der zulaufenden Frischwassermenge (Klarspül- bzw. Nachspülwassermenge) entspricht. Im vorstehend aufgeführten Beispiel 300 l/h - Hauptteilstrommenge + 100 l/h - Nebenteilstrommenge = 400 l/h - Frischwassermenge. Ferner wird der Hauptteilstrom noch so eingestellt, daß sich das gewünschte Aufteilungsverhältnis f_{T} von Klarspülwassermenge zur Nebenteilstrommenge ergibt. In Beispiel 400 l/h : 100 l/h = 4. Da eine Nachdosierung nur noch in den Tank erhöhter Konzentration erfolgt und somit nur die in diesen Tank zulaufende Nebenteilstrommenge nachdosiert werden muß, gibt das Aufteilungsverhältnis f_{T} den Faktor an, um den die Reinigerkonzentration in diesem Dosiertank erhöht werden kann, ohne daß der Reinigerverbrauch gegenüber den im Vergleich zugrunde gelegten üblichen Spülverfahren ansteigt.

Das beschriebene Aufteilungsverhältnis läßt sich auch gut automatisch regeln, wenn als Drosseleinrichtung ein steuerbarer und verstellbarer Schieber oder ähnliches im Bereich der Abzweigung des Hauptteilstromes angeordnet ist. Als Stellgröße kann dann z. B. das Taktverhältnis Tv dienen, welches als Betriebszeit des Dosiergerätes zur Pausenzeit des Dosiergerätes definiert ist. Steigt das Taktverhältnis Tv an, was gleichbedeutend mit einem Anstieg des Nebenteilstroms ist, so wird das Drosselelement im Hauptteilstrom etwas geöffnet. Dieser Regelkreis sollte mit einer großen Zeitkonstante arbeiten, um Überreaktionen zu vermeiden. Als weiterer Indikator für einen zu großen Hauptteilstrom könnte auch die Häufigkeit des Ansprechens des niveaugesteuerten weiteren Frischwasserzulaufes 21 sprechen. Die Häufigkeit des Ansprechens dieser Vorrichtung 21 könnte erfaßt und als weitere Regelgröße unterstützend in den von dem Taktverhältnis Tv bestimmten Regelkreis genutzt werden.

Es besteht auch die Möglichkeit, das erfindungsgemäße Verfahren nur sporadisch einzusetzen und ansonsten mit einem üblichen Reinigungsverfahren zu arbeiten. Dies würde bedeuten, daß das die Hauptmenge regelnde Drosselorgan nur sporadisch, d. h. zu den besonders gewünschten Spülgängen geöffnet wird und ansonsten die gesamte zulaufende Frischwassermenge kaskadenartig durch die Geschirrspülmaschine läuft. Hierzu wäre es allerdings dann notwendig, bereits im letzten Tank 10 eine Dosierung vorzunehmen.

In Figur 2 ist eine alternative Ausführungsform einer Vorrichtung zur Durchführung des erfindungsgemäßen Verfahrens dargestellt, bei welcher die Umgehungsleitung 22 anders angeordnet ist. Zu der in Figur 1 dargestellten Vorrichtung gleiche oder identische Teile und Bereiche sind in der Figur 2 mit denselben Bezugszeichen versehen. Im Unterschied zu der Vorrichtung nach Figur 1 ist bei der Vorrichtung nach Figur 2 die Umgehungsleitung 26 oberhalb der Tanks 8, 9, 10 angeordnet. Die Umgehungsleitung 26 führt in Form einer Rohrleitungs- oder Schlauchverbindung vom druckseitigen Steigrohr 24 der Umwälzpumpe 13 des letzten Tankes 10 oberhalb des Waschflottenbadspiegels in den verschiedenen Tanks 8, 9, 10 zum Tank 8, wo sie mündet. Die durch die Umgehungsleitung 26 geführte Hauptteilstrommenge tritt hier in Pfeilrichtung 23 a aus. Auch bei dieser Ausführungsvariante erfolgt die Regelung des Aufteilungsverhältnisses zwischen Hauptteilstrommenge und Nebenteilstrommenge mittels eines Drosselelementes, welches an geeigneter Stelle in der Umgehungsleitung 26 angeordnet ist und welches gegebenenfalls auch automatisch verstellbar ist. Der Vorteil dieser Ausführungsvariante besteht darin, daß das gewünschte bzw. einzustellende Aufteilungsverhältnis zwischen Hauptteilstrommenge und Nebenteilstrommenge unabhängig vom jeweiligen Niveaustand in den Tanks 10 und 8 ist. Weiterhin läßt sich das gewünschte Aufteilungsverhältnis leicht durch ein in der Umgehungsleitung 26 angeordnetes Gerät zur Durchflußmessung überprüfen und gegebenenfalls registrieren.

Eine weitere Ausführungsvariante ist schematisch in der Figur 3 dargestellt. Auch hier sind zu den Ausführungsvarianten nach Figur 1 und 2 gleiche oder identische Teile mit denselben Bezugszeichen versehen. In der Figur 3 nicht dargestellt, sind die weiterhin notwendigerweise vorhandenen Einrichtungen wie Sprühvorrichtungen etc., die in den Figuren 1 und 2 dargestellt sind. Der Unterschied zu den Ausführungsvarianten nach Figur 1 und Figur 2 besteht allein in der Ausbildung der Teile 27 bis 29.

Bei der Ausführungsvariante nach Figur 3 zweigt von dem Steigrohr 24 auf der Druckseite der Umwälzpumpe 13 eine Leitung 27 ab, die oberhalb des Badspiegels in den Tank 9 mündet. Mittels dieser Leitung 27 wird an dem Steigrohr 24 die gewünschte Teilstrommenge abgezweigt und dem vorletzten Tank 9 zugeführt. Die Hauptteilstrommenge wird vom letzten Tank 10 mittels einer Umgehungsleitung 28 dem drittletzten und/oder ersten Tank 8 zugeführt. Weiterhin sind zwischen den einzelnen Tanks kaskadenartige Überläufe 18 und 19 ausgebildet. Hierbei liegt aber die Eintrittsmündung zur Umgehungsleitung 28 im Tank 10 niedriger als der Überlauf 18, so daß sämtliches eintretendes und nicht umgewälztes Wasser zunächst in die Leitung 28 abfließt und durch den Überlauf 18 im Grunde nur ein Überlaufen von Waschflotte aus dem Tank 10 verhindert wird. Die Einmündung der Umgehungsleitung 28 in den Tank 8 liegt niedriger als die Mündung der Umgehungsleitung 28 im Tank 10, wobei aber die Einmündung der Umgehungsleitung 28 in den Tank 8 oberhalb der dort ausgebildeten Ausflußöffnung 30 angeordnet ist. In der Umgehungsleitung 28 ist noch ein Magnetventil 29 angeordnet, welches bei der Befüllung der Tanks 8 bis 10 im Überlaufverfahren und der Vordosierung geschlossen ist und geöffnet wird, sobald die Geschirrspülmaschine in Betrieb gesetzt wird.

## Patentansprüche

1. Verfahren zur kontinuierlichen maschinellen Reinigung von Gebrauchsgeschirr in einer gewerblichen Geschirrspülmaschine mit Wasch- und anschließender Nachspülzone, bei welchem das verschmutzte Geschirr nacheinander in mindestens drei, aus separaten Tanks gespeisten Waschzonen mittels Umwälzpumpen und Sprühvorrichtungen mit Waschflotte besprüht wird, die durch Überlauf kaskadenartig vorzugsweise vom letzten bis zum ersten Tank geführt wird, und wobei die Reinigerkonzentration in der Waschflotte in den einzelnen Tanks zunächst separat durch Vordosierung eingestellt und nach Beginn des Reinigungsverfahrens durch Nachdosierung von Reiniger und durch Zulauf von Frischwasser in den letzten Tank aufrechterhalten wird und bei welchem in größeren zeitlichen Abständen gegebenenfalls eine sogenannte Grundreinigung mit deutlich erhöhter Reinigerkonzentration in der Waschflotte durchgeführt wird,
dadurch gekennzeichnet,
daß vom letzten Tank eine Hauptteilstrommenge an Waschflotte abgezweigt und direkt dem drittletzten und/oder einem Tank weiter vorne zugeführt wird, die mehr als 50 %, vorzugsweise mehr als 75 %, der dem letzten Tank zulaufenden Frischwassermenge beträgt, daß die restliche Waschflotte als Nebenteilstrommenge die Tanks, zumindest vom mittleren und/oder vorletzten Tank an kaskadenartig, durchläuft und daß in dem mindestens einen mittleren und/oder vorletzten Tank eine bis maximal um den Faktor des Aufteilungsverhältnisses von Frischwassermenge zu Nebenteilstrommenge erhöhte Reinigerkonzentration in der Waschflotte eingestellt wird, wobei die Nachdosierung nur in diesen Tank erfolgt.

2. Verfahren nach Anspruch 1,
dadurch gekennzeichnet,
daß eine Zeitlang eine Reinigerkonzentration unterhalb des Aufteilungsverhältnisses eingestellt und dann die bis dahin eingesparte Reinigermenge in einem Waschzyklus mit deutlich erhöhter Reinigerkonzentration zudosiert wird.

3. Verfahren nach einem der vorangehenden Ansprüche
dadurch gekennzeichnet,
daß das Aufteilungsverhältnis auf Werte zwischen 1 und 20, vorzugsweise zwischen 3 und 10, eingestellt wird.

4. Verfahren nach einem der vorangehenden Ansprüche,
dadurch gekennzeichnet,
daß die dem letzten Tank zulaufende Frischwassermenge der Nachspülzone entstammt.

5. Verfahren nach einem der vorangehenden Ansprüche,
dadurch gekennzeichnet,
daß dem letzten Tank bei Ansprechen einer Niveausonde über einen weiteren, vorzugsweise Fächerstrahldüsen aufweisenden Frischwasserzulauf Frischwasser zugeführt wird.

6. Verfahren nach einem der vorangehenden Ansprüche,
dadurch gekennzeichnet,
daß in dem letzten Tank die Leitfähigkeit gemessen und bei Überschreiten der festgelegten Reinigerkonzentration der weitere Frischwasserzulauf geöffnet wird.

7. Verfahren nach einem der vorangehenden Ansprüche,
dadurch gekennzeichnet,
daß die Hauptteilstrommenge am Steigrohr auf der Druckseite der Umwälzpumpe des letzten Tanks abgezweigt wird und die Nebenteilstrommenge kaskadenartig vom letzten Tank ausgehend die Tanks durchläuft.

8. Verfahren nach einem der vorangehenden Ansprüche,
dadurch gekennzeichnet,
daß die Nebenteilstrommenge am Steigrohr auf der Druckseite der Umwälzpumpe des letzten Tanks abgezweigt und dem mittleren und/oder vorletzten Tank zugeführt wird und die Hauptteilstrommenge mittels einer Umgehungsleitung vom letzten Tank zum drittletzten und/oder einem Tank weiter vorne geführt wird.

9. Verfahren nach einem der vorangehenden Ansprüche,
dadurch gekennzeichnet,
daß das Aufteilungsverhältnis durch die Einstellung der Hauptteilstrommenge geregelt wird und als Stellgrößen das als Betriebszeit des Dosiergerätes zu Pausenzeit des Dosiergerätes definierte Taktverhältnis des Dosiergerätes im mittleren und/oder im vorletzten Tank und/oder die Häufigkeit des Ansprechens des weiteren Frischwasserzulaufes dienen.

## Claims

1. Method for the continuous cleaning of utility crockery in a commercial dishwashing machine with a washing zone and an adjoining further rinsing zone, in which the dirty crockery is sprayed with washing liquor by means of circulating pumps and spray devices in at least three washing zones fed from separate tanks and the washing liquor is preferably led from the last tank to the first tank in cascade fashion by overflow, and wherein the cleaning agent concentration in the washing liquor is initially set by preliminary metering separately in the individual tanks and maintained after the beginning of the cleaning process by further metering of cleaning agent and by inflow of fresh water into the last tank and in which a so-called thorough cleaning with clearly increased cleaning agent concentration in the washing liquor is in a given case performed at greater time intervals, characterised thereby, that a main part flow quantity of the washing liquor is branched off from the last tank and fed directly to the third from last tank and/or to a tank further forward, which quantity amounts to more than 50%, preferably more than 75%, of the quantity of fresh water running to the last tank, that the remaining washing liquor runs through the tanks in cascade fashion at least from the middle tank and/or the penultimate tank as bypass part flow quantity and that a cleaning agent concentration, which is increased at most by the factor of the division ratio of the quantity of fresh water to the bypass part flow quantity, in the washing liquor is set in the at least one middle and/or penultimate tank, wherein the further metering takes place only into this tank.

2. Method according to claim 1, characterised thereby, that a cleaning agent concentration below the division ratio is set for a time and the quantity of cleaning agent, which has been saved during this time, is then admetered in a washing cycle with clearly increased cleaning agent concentration.

3. Method according to one of the preceding claims, characterised thereby, that the division ratio is set to values between 1 and 20, preferably between 3 and 10.

4. Method according to one of the preceding claims, characterised thereby, that the quantity of fresh water running to the last tank originates from the further rinsing zone.

5. Method according to one of the preceding claims, characterised thereby, that fresh water is fed to the last tank by way of a further water inlet, which preferably displays fan-shaped jet nozzles, on the response of a surface level probe.

6. Method according to one of the preceding claims, characterised thereby, that the conductivity is measured in the last tank and the further fresh water inlet is opened on the fixed cleaning agent concentration being exceeded.

7. Method according to one of the preceding claims, characterised thereby, that the main part flow quantity is branched off at the rising pipe on the pressure side of the circulating pump of the last tank and the bypass part flow quantity runs through the tanks in cascade fashion starting out from the last tank.

8. Method according to one of the preceding claims, characterised thereby, that the bypass part flow quantity is branched off at the rising pipe on the pressure side of the circulating pump of the last tank and fed to the middle tank and/or the penultimate tank and the main part flow quantity is conducted by means of a bypass duct from the last tank to the third from the last tank and/or to a tank further forward.

9. Method according to one of the preceding claims, characterised thereby, that the division ratio is regulated by the setting of the main part flow quantity and that the keying ratio, which is defined as the ratio of the operating time of the metering device to the pause time of the metering device, of the metering device in the middle tank and/or the penultimate tank and/or the frequency of the response of the further fresh water inlet serve as setting magnitudes.

## Revendications

1. Procédé pour le lavage continu en machine d'une vaisselle d'usage courant dans une machine industrielle à laver la vaisselle pourvue d'une zone de lavage et d'une zone contiguë de rinçage final; procédé dans lequel la vaisselle salie est aspergée successivement dans au moins trois zones de lavage alimentées par des réservoirs séparés, au moyen de pompes de circulation et de dispositifs de pulvérisation, de liquide de lavage qui est conduit par trop-plein en cascade, de préférence du dernier réservoir jusqu'au premier, la concentration en produit de nettoyage dans le liquide de lavage, dans chacun des réservoirs pris isolément, étant établie d'abord séparément par pré-dosage puis maintenue, après le début du processus de nettoyage, par dosage ultérieur du produit de nettoyage et par amenée d'eau fraîche dans le dernier réservoir; ce procédé consistant, en outre, à effectuer, le cas échéant, à des intervalles assez importants, un nettoyage dit "de fond" avec une concentration nettement plus élevée de produit de nettoyage dans le liquide de lavage et étant caractérisé par le fait qu'une certaine quantité de liquide de lavage constituant un courant principal est détournée du dernier réservoir et amenée directement à l'avant-dernier réservoir et/ou à un réservoir situé en avant, laquelle quantité est égale à plus de 50%, de préférence plus de 75%, de la quantité d'eau fraîche arrivant dans le dernier réservoir; que le reste du liquide de lavage, constituant un courant secondaire, traverse les réservoirs en cascade, au moins à partir du réservoir médian et/ou avant-dernier réservoir; et qu'une concentration de produit de nettoyage dans le liquide de lavage, augmentée, au maximum, du facteur du coefficient de partage de la quantité d'eau fraîche par rapport à la quantité du courant secondaire, est établie, au moins dans le réservoir médian et/ou avant-dernier réservoir, le dosage ultérieur n'ayant lieu que dans ce réservoir.

2. Procédé selon la revendication 1, caractérisé par le fait que pendant un certain temps, on établit une concentration en produit de nettoyage située au-dessous du coefficient de partage, puis que la quantité de produit de nettoyage économisée jusque là est ajoutée sous forme d'une dose supplémentaire dans un cycle de lavage ayant une concentration en produit de nettoyage nettement plus élevée.

3. Procédé selon l'une ou l'autre des revendications 1 ou 2, caractérisé par le fait que l'on fixe pour le coefficient de partage des valeurs comprises entre 1 et 20, de préférence entre 3 et 10.

4. Procédé selon l'une quelconque des revendications 1 à 3, caractérisé par le fait que la quantité d'eau fraîche arrivant au dernier réservoir provient de la zone de rinçage final.

5. Procédé selon l'une quelconque des revendications 1 à 4, caractérisé par le fait qu'en cas de réaction d'une sonde de niveau, de l'eau fraîche est amenée au dernier réservoir par l'intermédiaire d'une autre arrivée d'eau fraîche, de préférence pourvue de buses en éventail.

6. Procédé selon l'une quelconque des revendications 1 à 5, caractérisé par le fait que la conductibilité est mesurée dans le dernier réservoir et que s'il y a dépassement de la concentration fixée en produit de nettoyage, l'autre arrivée d'eau fraîche est ouverte.

7. Procédé selon l'une quelconque des revendications 1 à 6, caractérisé par le fait que le courant principal est détourné au niveau de la conduite montante sur le côté refoulement de la pompe de circulation du dernier réservoir, et que le courant secondaire traverse les réservoirs en cascade en partant du dernier réservoir.

8. Procédé selon l'une quelconque des revendications 1 à 7, caractérisé par le fait que le courant secondaire est détourné au niveau de la conduite montante sur le côté refoulement de la pompe de circulation du dernier réservoir et amené au réservoir médian et/ou avant-dernier réservoir, et le courant principal est amené du dernier réservoirjusqu'à l'avant-réservoir et/ou un réservoir situé en avant, au moyen d'une conduite de dérivation.

9. Procédé selon l'une quelconque des revendications 1 à 8, caractérisé par le fait que le coefficient de partage est déterminé par la quantité établie de courant principal, et que l'on prend pour variables de réglage le rapport des cycles dans le réservoir médian et/ou dans l'avant-dernier réservoir, défini par les temps relatifs de marche et de pause du doseur, et/ou la fréquence des mises en fonctionnement ou ouvertures de l'autre arrivée d'eau fraîche.
